# FASCICULE DE BREVET EUROPEEN

(11) **EP 0 379 422 B1**
(45) Date de publication et mention de la délivrance du brevet: **30.12.1992**
(21) Numéro de dépôt: 90400117.9
(22) Date de dépôt: 16.01.1990
(51) Int. Cl.: E06C 1/18, E06C 1/32, E06C 7/44

(54) **Echelle obtenue à partir de deux échelles simples**
Leiter hergestellt durch Verbindung zweier Einzelleitern
Ladder obtained from combining two single ladders

(30) Priorité: 16.01.1989 FR 8900435
(43) Date de publication de la demande: 25.07.1990
(73) Titulaire: SOCIETE ANONYME DITE: TUBESCA, F-80250 Ailly-sur-Noye (FR)
(72) Inventeur: Meynier, Jacques, F-93130 Noisy le Sec (FR)
(74) Mandataire: Jolly, Jean-Pierre

(56) Documents cités:
- FR-A- 777 684
- NL-A- 7 712 343
- NL-C- 69 873
- US-A- 1 338 100

## Description

L'invention concerne une échelle de type constituée d'une part, de deux échelles simples, cons tituées chacune de deux montants parallèles et de barreaux ou échelons fixés à différentes hauteurs sur ces montants et, d'autre part, d'un ensemble de segments identiques et assemblés deux à deux pour relier les deux échelles simples.

Une échelle de ce type est connue par NL-A-69 873. Néanmoins, les segments de cette échelle sont fixés solidairement aux barreaux des échelles simples avec possibilité de coulissement par un dispositif de serrage approprié. Ces segments sont des accessoires qui font saillie sur l'échelle et peuvent gêner l'utilisateur. Par ailleurs, le serrage des parties de coulissement des segments ne peut présenter une grande sécurité de verrouillage de la liaison. L'invention vise à remédier à ces inconvénients.

Un autre exemple d'accouplement d'échelles simples bien connu consiste à les relier en crochetage l'une à l'autre, l'une des échelles comportant au moins un jeu de crochets en saillie aptes à recevoir au moins un barreau de l'autre échelle. L'inconvénient d'une telle liaison est qu'elle nécessite des crochets fixés à demeure, de préférence, pour l'exigence de rigidité de la liaison, qui font saillie et gênent par conséquent l'utilisation séparée de l'échelle simple sur laquelle ils sont fixés.

Les systèmes d'accouplement d'échelles à câbles et coulisses sont également bien connus. Ils permettent de surélever de façon variable au moins une échelle sur une autre. Un tel système est plus complexe que le précédent et donc plus coûteux à mettre en oeuvre à utilisation équivalente.

En outre, ces deux derniers systèmes ne permettent que l'extension de la hauteur d'utilisation sans autre possibilité d'accouplement des échelles.

L'objet de l'invention est également d'étendre les possibilités de liaison entre échelles simples notamment sur terrain dénivelé sans accessoires supplémentaires fixés à demeure et formant saillie sur ces dernières. Le système selon l'invention utilise un dispositif particulièrement simple et tout à fait indépendant de chacune d'elle et qui ne gêne nullement leur utilisation en échelle simple seule.

L'échelle selon l'invention est en effet essentiellement caractérisée en ce que lesdits segments sont quatre segments prépercés, formant deux ensembles articulés rigides montés en liaison de chaque côté sur les montants des échelles simples, les extrémités des segments étant fixées aux montants des échelles de façon à les accoupler rigidement en position l'une par rapport à l'autre.

Lesdits ensembles articulés latéraux verrouillant l'accouplement des échelles sont avantageusement positionnés symétriquement par rapport au même plan longitudinal médian des échelles accouplées.

Selon un premier assemblage, lesdits segments sont disposés deux à deux sous forme de croisillons. Le dispositif comporte donc deux croisillons symétriques convenablement articulés et fixés par leurs extrémités sur les montants des échelles. Cette disposition permet d'accoupler les échelles en échelle double ou escabeau, l'une face à l'autre et avec inclinaison relativement à la verticale, lorsque le dispositif est monté en partie haute ou d'obtenir le positionnement aérien d'une échelle par l'autre sur un sol dénivelé en décalant les fixations de deux croisillons d'une échelle par rapport à l'autre.

Selon un second assemblage, les segments rigides sont disposés reliés en triangulation simple de chaque côté des échelles sur leurs montants et ceci dans le but seul de l'extension de la longueur ou hauteur d'utilisation des deux échelles réunies. Les triangles de liaison sont positionnés de cette façon dans la zone de recouvrement (variable en fonction de la hauteur d'utilisation) des échelles accouplées placées l'une sur l'autre. Les segments convergent l'un vers l'autre du côté de l'échelle surélevée.

L'invention est illustrée ci-après à l'aide d'exemples de réalisation et en référence aux dessins annexés sur lesquels :
La figure 1 montre les segments rigides prépercés constitutifs du dispositif de liaison des échelles selon l'invention ;
La figure 2 montre l'organe de liaison seul formé de deux croisillons ;
Les figures 3 et 4 montrent les échelles accouplées respectivement en échelle double ou escabeau et en position sur un sol dénivelé à l'aide dudit organe d'accouplement à croisillons et
Les figures 5 et 6 montrent 2 formes d'extension en hauteur des échelles simples accouplées en recouvrement par triangulation.

Ainsi que représenté sur la figure 1, le dispositif d'accouplement pour échelles simples selon l'invention est constitué de quatre segments rigides identiques prépercés 1. Deux des trous de préperçage 3 sont formés à chacune des extrémités des segments, tandis qu'un troisième trou 5 est disposé sur la longueur avec léger décalage par rapport à la ligne médiane. Ces segments sont rigides, de préférence métalliques.

La figure 2 montre l'assemblage de ces segments deux à deux articulés par ledit troisième trou 5 en deux croisillons équivalents 7, ces croisillons étant montés sur chacun des côtés des deux échelles accouplées sous forme d'échelle double ou en escabeau comme représenté aux figures 3 et 4.

A la figure 3, les deux échelles simples accouplées sont au même niveau et les croisillons sont fixés à l'angle de sommet des échelles accouplées face à face. Ces deux croisillons sont fixés avec symétrie par rapport au plan médian commun des échelles, respectivement par leur trous d'extrémité 3 sur chacun des montants 9 d'un même côté des échelles. La fixation des croisillons sur lesdits montants est avantageusement réalisée par des vis de fixation en prise dans des taraudages préalablement formés dans les échelons correspondants 11 des échelles (généralement creux). Cette fixation peut encore être réalisée en passant une tige convenablement clavetée à ses extrémités à l'intérieur desdits échelons. L'articulation de croisillon (au niveau dudit troisième trou 5 des segments) est obtenue par rivetage ou par boulon ou encore par une tige rejoignant les deux croisillons en position. La position de cette articulation ou du troisième trou des segments sera déterminée de manière à assurer une inclinaison d'échelle relativement à la verticale d'un angle d'environ 65 à 75°.

La triangulation ainsi formée au sommet des deux échelles les réunit de façon rigide.

A la figure 4, on voit que l'on peut décaler les points de fixation 3 des croisillons toujours symétriquement par rapport au plan médian longitudinal de l'échelle double, d'une échelle simple par rapport à l'autre, de façon à obtenir une utilisation sur un sol dénivelé. Les angles d'inclinaison des échelles restent les mêmes que précédemment, l'échelle surélevée étant maintenue en position par l'échelle inférieure.

Les figures 5 et 6 montrent l'accouplement de deux échelles simples placées l'une sur l'autre et en recouvrement partiel (sur la longueur de la double flèche) pour extension de la longueur ou hauteur d'utilisation. Ces échelles sont reliées dans leur zone de recouvrement par deux ensembles de deux segments 1 fixés respectivement de chaque côté des échelles et en triangulation sur les montants 9. Ces deux ensembles sont disposés symétriquement relativement au plan médian des échelles. Chacun des segments relie sur un côté deux des montants d'échelles. Les segments peuvent être reliés respectivement par un même point par une de leurs extrémités à chacun des montants de l'échelle surélevée (cas de la figure 5) où si la zone de recouvrement est plus importante (figure 6) on peut décaler ces points de fixation sur l'échelle surélevée.

Par ailleurs, le segment inférieur est fixé par son trou d'extrémité 3 sur l'échelle de base, tandis que le segment supérieur l'est par ledit troisième trou 5. Les triangulations obtenues réunissent rigidement les deux échelles accouplées.

On notera que les points de fixation des ensembles de segments peuvent également être réalisés à d'autres emplacements que dans ou sur les échelons d'échelle (par crochets) et notamment indifféremment sur la longueur des montants d'échelle.

L'invention apporte ainsi un dispositif simple et fiable d'accouplement d'échelles simples.

## Revendications

1. Echelle de type constituée, d'une part, de deux échelles simples, constituées chacune de deux montants parallèles (9) et de barreaux ou échelons fixés à différentes hauteurs sur ces montants et, d'autre part, d'un ensemble de segments (1) identiques et assemblés deux à deux pour relier les deux échelles simples, caractérisée en ce que lesdits segments (1) sont quatre segments prépercés, formant deux ensembles articulés rigides montés en liaison de chaque côté sur les montants (9) des échelles simples, les extrémités des segments (1) étant fixées aux montants des échelles de façon à les accoupler rigidement en position l'une par rapport à l'autre.

2. Echelle selon la revendication 1, caractérisée en ce que lesdits ensembles de deux segments rigides articulés latéraux (1) sont positionnés avec symétrie par rapport au plan longitudinal médian commun des échelles simples accouplées.

3. Echelle selon l'une des revendications 1 et 2, caractérisée en ce que lesdits ensembles de segments consistent en deux croisillons (7) convenablement articulés et fixés par les extrémités (3) des segments (1) sur les montants (9) des échelles.

4. Echelle selon la revendication 3, caractérisée en ce que lesdits ensembles de segments sont montés à la partie supérieure des deux échelles simples et les relient en échelle double ou escabeau, l'une face à l'autre et avec inclinaison relativement à la verticale.

5. Echelle selon la revendication 3, caractérisée en ce que les points de fixation des croisillons (7) sur les montants (9) sont décalés d'une échelle par rapport à l'autre de manière à assurer le positionnement aérien d'une échelle par l'autre sur un sol dénivelé (figure 4).

6. Echelle selon l'une des revendications 1, 2, caractérisée en ce que les segments (1) sont reliés en triangulation simple de chaque côté des échelles placées l'une sur l'autre, sur les montants (9) de ces dernières et sensiblement dans leur zone de recouvrement de manière à permettre une extension de leur longueur ou hauteur d'utilisation.

7. Echelle selon la revendication 6, caractérisée en ce que les segments (1) convergent l'un vers l'autre du côté de l'échelle surélevée.

8. Echelle selon l'une des revendications 6, 7, caractérisée en ce que les segments (1) sont fixés par leurs extrémités (3) à un même point sur l'échelle surélevée.

9. Echelle selon l'une des revendications 6,7 caractérisée en ce que la zone de recouvrement des échelles est variable en fonction de la hauteur d'utilisation souhaitée.

10. Echelle selon l'une des revendications précédentes, caractérisée en ce que la fixation sur les échelles est effectuée indifféremment au niveau des échelons (11) d'échelle ou en n'importe quel point des montants (9) d'échelle.

11. Echelle selon l'une des revendications 1-5 et 10, caractérisée en ce que la position du troisième trou (5) sur les segments (1), à l'intersection des croisillons, est déterminée de manière à assurer lors de leur articulation en croisillon une inclinaison d'échelle relativement à la verticale d'un angle compris entre 65 et 75°.

## Patentansprüche

1. Leiter bestehend einerseits aus zwei einfachen Leitern, die ihrerseits jeweils aus zwei parallelen Holmen (9) und fest in verschiedenen Höhen auf diesen Holmen angeordneten Trittstäben bzw. Stufen bestehen, und andererseits aus einer Kombination identischer Segmente (1), die jeweils paarweise zur Verbindung der beiden einfachen Leitern zusammengefügt werden,
**dadurch gekennzeichnet,** daß die Segmente (1) vier vorgebohrte Segmente sind, die zwei starre, gelenkige und im Verbund miteinander beiderseits der Holme (9) der einfachen Leitern angebrachte Einheiten bilden, wobei die Enden der Segmente (1) an den Holmen der Leitern so befestigt sind, daß sie diese starr in der jeweiligen Position miteinander koppeln.

2. Leiter nach Anspruch 1,
**dadurch gekennzeichnet,** daß die aus zwei starren gelenkigen seitlichen Segmenten (1) gebildeten Einheiten symmetrisch zur gemeinsamen Mittellängsebene der gekoppelten einfachen Leitern positioniert sind.

3. Leiter nach einem der Ansprüche 1 und 2,
**dadurch gekennzeichnet,** daß die aus Segmenten gebildeten Einheiten aus zwei entsprechend angelenkten Kreuzstreben (7) bestehen, die über die Enden (3) der Segmente (1) auf den Holmen (9) der Leitern befestigt sind.

4. Leiter nach Anspruch 3,
**dadurch gekennzeichnet,** daß die aus Segmenten bestehenden Einheiten am oberen Abschnitt der beiden einfachen Leitern angebracht sind und diese zur Doppelleiter bzw. Trittleiter so verbinden, daß sie sich unter Neigung gegenüber der Vertikalen einander gegenüberstehen.

5. Leiter nach Anspruch 3,
**dadurch gekennzeichnet,** daß die Befestigungspunkte der Kreuzstreben (7) auf den Holmen (9) von einer Leiter zur anderen so versetzt sind, daß eine Positionierung einer Leiter gegenüber der anderen über einem unebenen Boden gewährleistet ist (Figur 4).

6. Vorrichtung nach einem der Ansprüche 1 oder 2,
**dadurch gekennzeichnet,** daß die Segmente (1) in einfacher Triangulierung beiderseits der aufeinander gesetzten Leitern auf den Holmen (9) derselben und im wesentlichen in deren Überdeckungsbereich so verbunden sind, daß eine Verlängerung in ihrer Länge bzw. Gebrauchshöhe möglich ist.

7. Leiter nach Anspruch 6,
**dadurch gekennzeichnet,** daß die Segmente auf der Seite der obenliegenden Leiter auseinander konvergieren.

8. Vorrichtung nach einem Ansprüche 6 oder 7,
**dadurch gekennzeichnet,** daß die Segmente (1) an ihren Enden (3) an ein und demselben Punkt auf der obenliegenden Leiter befestigt sind.

9. Vorrichtung nach einem der Ansprüche 6 oder 7,
**dadurch gekennzeichnet,** daß der Überdeckungsbereich der Leitern in Abhängigkeit von der jeweils gewünschten Gebrauchshöhe veränderlich ist.

10. Leiter nach einem der vorhergehenden Ansprüche,
**dadurch gekennzeichnet,** daß die Befestigung auf den Leitern unveränderlich in Höhe der Trittstufen (11) bzw. an jedem anderen Punkt auf den Holmen (9) der Leiter erfolgt.

11. Leiter nach einem der Ansprüche 1 bis 5 und 10, **dadurch gekennzeichnet,** daß die Position des dritten Lochs (5) auf den Segmenten (1) am Kreuzungspunkt der Kreuzstreben so festgelegt wird, daß bei ihrer gelenkigen Verbindung über Kreuz eine Neigung der Leiter gegenüber der Vertikalen unter einem Winkel zwischen 65° und 75° gewährleistet ist.

## Claims

1. A ladder of the kind formed by two single ladders each formed by two parallel struts (9) and by bars or rungs secured at different levels to the struts, on the one hand, and formed by an assembly of identical segments (1), on the other hand, which are assembled in pairs so as to connect together the two single ladders, characterised in that said segments (1) are four prepierced segments which form rigid. hinged assemblies mounted in linked fashion on either side of the struts (9) of the single ladders, the ends of the segments (1) being secured to the struts of the ladders in such a way as to couple them rigidly in position relative to one another.

2. A ladder according to Claim 1, characterised in that said assemblies of two lateral hinged rigid segments (1) are positioned symmetrically relative to the common central longitudinal plane of the single ladders joined together.

3. A ladder according to one of Claims 1 and 2, characterised in that said assemblies of segments consist of two crosspieces (7) which are suitably hinged and secured by the ends (3) of the segments (1) to the struts (9) of the ladders.

4. A ladder according to Claim 3, characterised in that said assemblies of segments are mounted to the upper part of two single ladders and connect them so as to form a double ladder or a pair of folding steps, facing one another and inclined relative to the vertical plane.

5. A ladder according to Claim 3, characterised in that the points at which the crosspieces (7) are fixed to the struts (9) are offset from one ladder to another in such a way that one ladder is positioned in elevated fashion relative to the other on uneven ground (Figure 4).

6. A ladder according to one of Claims 1, 2 characterised in that the segments (1) are connected so as to form a simple triangular configuration on either side of the superposed ladders, to the struts (9) of these latter, and substantially in their overlap zone in such a way that it is possible to extend their utilisable length or height.

7. A ladder according to Claim 6, characterised in that the segments (1) converse towards each other on the side of the elevated ladder.

8. A ladder according to Claims 6, 7, characterised in that the ends (3) of the segments (1) are secured at one and the same point to the elevated ladder.

9. A ladder according to Claims 6, 7, characterised in that the overlap zone of the ladders is variable depending on the desired utilisable height.

10. A ladder according to one of the preceding claims, characterised in that fixing to the ladders is effected irrespective of the level of the rungs (11) of the ladder or at any place on the struts (9) of the ladder.

11. A ladder according to one of Claims 1-5 and 10, characterised in that the position of the third hole (5) on the segments (1), at the intersection of the crosspieces. is determined in such a way that when hinged to form a crosspiece, the ladder is inclined at an angle of between 65 and 75° relative to the vertical plane.
